# EUROPÄISCHE PATENTSCHRIFT

(11) **EP 1 117 922 B1**
(45) Veröffentlichungstag und Bekanntmachung des Hinweises auf die Patenterteilung: **16.03.2005**
(21) Anmeldenummer: 00962184.8
(22) Anmeldetag: 01.08.2000
(51) Int. Cl.: F02M 47/02, F02M 63/00

(54) **COMMON-RAIL-INJEKTOR**
COMMON RAIL INJECTOR
INJECTEUR A RAMPE COMMUNE

(30) Priorität: 04.08.1999 DE 19936669
(43) Veröffentlichungstag der Anmeldung: 25.07.2001
(73) Patentinhaber: ROBERT BOSCH GMBH, 70442 Stuttgart (DE)
(72) Erfinder: BOECKING, Friedrich, D-70499 Stuttgart (DE)
(86) Internationale Anmeldenummer: PCT/DE2000/002532
(87) Internationale Veröffentlichungsnummer: WO 2001/011220

(56) Entgegenhaltungen:
- EP-B- 0 449 763
- DE-A- 19 744 518
- DE-A- 19 954 023
- GB-A- 862 382
- US-A- 4 700 891

## Beschreibung

### Stand der Technik

Die Erfindung betrifft einen Common-Rail-Injektor zur Einspritzung von Kraftstoff in einem Common-Rail-Einspritzsystem einer Brennkraftmaschine, der ein Injektorgehäuse mit einem Kraftstoffzulauf aufweist, der mit einem zentralen Kraftstoffhochdruckspeicher außerhalb des Injektorgehäuses und mit einem Druckraum innerhalb des Injektorgehäuses in Verbindung steht, aus dem mit Hochdruck beaufschlagter Kraftstoff in Abhängigkeit von der Stellung eines Steuerventils eingespritzt wird, das dafür sorgt, dass eine in einer Längsbohrung des Injektors axial gegen die Vorspannkraft einer Düsenfeder, die in einem Düsenfederraum aufgenommen ist, hin- und herbewegbare Düsennadel von einem Sitz abhebt, wenn der Druck in dem Druckraum größer als der Druck in einem Steuerraum ist, der über eine Zulaufdrossel mit dem Kraftstoffzulauf und über einen Kraftstoffablauf mit einem Entlastungsraum verbunden ist.

In Common-Rail-Einspritzsystemen fördert eine Hochdruckpumpe den Kraftstoff in den zentralen Hochdruckspeicher, der als Common Rail bezeichnet wird. Von dem Rail führen Hochdruckleitungen zu den einzelnen Injektoren, die den Motorzylindern zugeordnet sind. Die Injektoren werden einzeln von der Motorelektronik angesteuert. Der Raildruck steht in dem Druckraum und an dem Steuerventil an. Wenn das Steuerventil öffnet, gelangt mit Hochdruck beaufschlagter Kraftstoff an der gegen die Vorspannkraft der Düsenfeder abgehobenen Düsennadel vorbei in den Verbrennungsraum.

Bei herkömmlichen Injektoren, wie sie bspw. aus der DE 197 24 .637 A1 bekannt sind, kommen relativ lange Düsennadeln zum Einsatz. Im Betrieb wirken auf die Düsennadel infolge der hohen Drücke und der schnellen Lastwechsel sehr große Kräfte. Diese Kräfte führen dazu, dass die Düsennadel in Längsrichtung gedehnt und gestaucht wird. Das wiederum hat zur Folge, dass der Düsennadelhub in Abhängigkeit von den auf die Düsennadel wirkenden Kräften variiert.

Aus der DE 197 44 518 A1 ist ein Injektor bekannt, bei dem der Steuerraum in einer Düsennadel ausgebildet ist. Dieser Steuerrraum wird über eine Zulaufdrossel mit unter Hochdruck stehendem Kraftstoff versorgt. Über ein Steuerventil kann eine hydraulische Verbindung zwischen dem Steuerraum und einem drucklosen Entlastungsraum hergestellt oder getrennt werden.

Aufgabe der Erfindung ist es, einen Common-Rail-Injektor der eingangs geschilderten Art bereitzustellen, der einfach aufgebaut und kostengünstig herstellbar ist. Insbesondere soll auch bei hohen Düsennadelgeschwindigkeiten ein gutes Schließverhalten gewährleistet sein.

Diese Aufgabe ist bei einem Common-Rail-Injektor zur Einspritzung von Kraftstoff in einem Common-Rail-Einspritzsystem nach dem Oberbegriff das Anspruchs 1 dadurch gelöst, dass dadurch gelöst, dass an dem brennraumfernen Ende der Hülse ein Hilfssteuerraum ausgebildet ist, der über die Zulaufdrossel mit dem Düsenfederraum und über eine Hilfsdrossel mit der zylinderförmigen Ausnehmung in der Düsennadel in Verbindung steht, und dass der Kraftstoffablauf in den Hilfssteuerraum mündet.

Dadurch wird ein kompakter Common-Rail-Injektor mit Hubsteuerung bereitgestellt, der ein schnelles Schließen der Düsennadel gewährleistet. Bei dieser Injektor kann während der Schließbewegung der Düsennadel die Hülse von ihrem Sitz von dem Injektorgehäuse abheben. Das hat zur Folge, dass der Hilfssteuerraum und die den eigentlichen Steuerraum bildende zylinderförmige Ausnehmung schneller mit unter Hochdruck stehendem Kraftstoff befüllt werden können. Dadurch wird die Schließbewegung der Düsennadel weiter beschleunigt.

Die erfindungsgemäße Ausgestaltung des Injektors ermöglicht Raildrücke von bis zu 1.800 bar.

Eine besondere Ausführungsart der Erfindung ist dadurch gekennzeichnet, dass in dem brennraumfernen Ende der Düsennadel eine im Wesentlichen zylinderförmige Ausnehmung vorgesehen ist, in der ein äußerer Umfangsabschnitt einer Hülse unter Dichtwirkung axial verschiebbar aufgenommen ist, deren brennraumferne Stirnfläche durch die Vorspannkraft der Düsenfeder gegen das Injektorgehäuse gedrückt wird, und deren Innenraum mit dem Kraftstoffablauf in Verbindung steht. Die Hülse liefert den Vorteil, dass der Steuerraum und der Düsenfederraum am brennraumfernen Ende der Düsennadel kombiniert werden können, ohne dass das Volumen des Steuerraums von dem Bauraum der Düsenfeder abhängt. Deshalb ist es möglich, eine Düsenfeder mit einer hohen Federsteifigkeit einzubauen, die ein gutes Schließen der Düsennadel gewährleistet. Dadurch können die Einspritzdauer und der Einspritzzeitpunkt exakt festgelegt werden.

Eine weitere besondere Ausführungsart der Erfindung ist dadurch gekennzeichnet, dass an dem brennraumfernen Ende der Hülse ein Bund ausgebildet ist, der ein Widerlager für die Düsenfeder bildet, die gegen das brennraumferne Ende der Düsennadel vorgespannt ist. Der Düsenfeder kommt im Rahmen der vorliegenden Erfindung eine Doppelfunktion zu. Erstens wird durch die Vorspannkraft der Düsenfeder die

Schließbewegung der Düsennadel bewirkt und zweitens wird durch die Vorspannkraft der Düsenfeder in Verbindung mit dem Druck im Steuerraum das Steuerraumvolumen festgelegt.

Eine weitere besondere Ausführungsart der Erfindung ist dadurch gekennzeichnet, dass an der brennraumfernen Stirnfläche der Hülse, die sich in Anlage an dem Injektorgehäuse befindet, eine Beißkante ausgebildet ist. Dadurch wird erreicht, dass der Steuerraum von dem die Hülse umgebenden Düsenfederraum getrennt wird.

Eine weitere besondere Ausführungsart der Erfindung ist dadurch gekennzeichnet, dass der Kraftzulauf über den Düsenfederraum mit dem Druckraum in Verbindung steht, und dass die Düsennadel zwischen dem Düsenfederraum und dem Druckraum geführt ist. Das liefert den Vorteil, dass der Düsennadelführung keine Dichtfunktion mehr zukommt. Damit werden die Anforderungen an die Qualität der Führung geringer, was zur Einsparung in der Fertigung führt. Weil auf beiden Seiten der Führung der gleiche Druck herrscht, tritt zudem keine Führungsleckage mehr auf.

Eine weitere besondere Ausführungsart der Erfindung ist dadurch gekennzeichnet, dass an der Düsennadel zwischen dem Düsenfederraum und dem Druckraum mindestens eine Abflachung ausgebildet ist, an der vorbei Kraftstoff von dem Düsenfederraum in den Druckraum gelangen kann. Diese Ausführungsart bietet insbesondere in Bezug auf die Hochdruckfestigkeit Vorteile.

Eine weitere besondere Ausführungsart der Erfindung ist dadurch gekennzeichnet, dass die Zulaufdrossel in die Düsennadel oder in die Hülse integriert ist. Die Zulaufdrossel dient dazu, Druckstöße im Betrieb zu verhindern.

Eine weitere besondere Ausführungsart der Erfindung ist dadurch gekennzeichnet, dass der Düsennadelhub durch den axialen Abstand zwischen der Düsennadel und der Hülse definiert ist. Dieser rein mechanische Düsennadelhubendanschlag liefert den Vorteil, dass de Düsennadelhub exakt reproduzierbar ist. Dadurch kann der Einspritzverlauf zuverlässig geformt werden. Ein sogenanntes hydraulisches Kleben wird vermieden.

Weitere Vorteile, Merkmale und Einzelheiten der Erfindung ergeben sich aus der nachfolgenden Beschreibung, in der unter Bezugnahme auf die Zeichnung zwei Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. In der Zeichnung zeigen;
- Fig. 1: ein Beispiel eines nicht erfindungsgemäßen Injektors im Längsschnitt durch das Injektorgehäuse; und
- Fig. 2: ein zweites Ausführungsbeispiel eines erfindungsgemäßen Injektors im Längsschnitt durch das Injektorgehäuse.

Das in Fig. 1 im Längsschnitt dargestellte Beispiel eines nicht erfindungsgemäßen Injektors weist ein insgesamt mit 1 bezeichnetes Injektorgehäuse auf. Das Injektorgehäuse 1 umfasst einen Düsenkörper 2, der mit seinem freien Ende in den Brennraum der zu versorgenden Brennkraftmaschine ragt. Mit seiner brennraumfernen Stirnfläche ist der Düsenkörper 2 mittels einer (nicht dargestellten) Spannmutter axial gegen einen Haltekörper 3 verspannt.

In dem Düsenkörper 2 ist eine axiale Führungsbohrung 4 ausgespart. In der Führungsbohrung 4 ist eine Düsennadel 5 mit einer Spitze 6 axial verschiebbar geführt. An der Spitze 6 der Düsennadel 5 ist eine Dichtfläche ausgebildet, die mit einem Dichtsitz zusammenwirkt, der an dem Düsenkörper 2 ausgebildet ist. Der Durchmesser des Dichtsitzes ist mit dₛ angegeben. Wenn sich die Spitze 6 der Düsennadel 5 mit ihrer Dichtfläche in Anlage an dem Dichtsitz befindet, ist ein Spritzloch 7 in dem Düsenkörper 2 geschlossen. Wenn die Düsennadelspitze 6 von ihrem Sitz abhebt, wird mit Hochdruck beaufschlagter Kraftstoff durch das Spritzloch 7 in den Brennraum der Brennkraftmaschine eingespritzt. Der Hub der Düsennadel 5 ist mit H bezeichnet.

Ausgehend von der Spitze 6 weist die Düsennadel 5 drei Bereiche mit unterschiedlichen Durchmessern d₁, d₂ und d₃ auf. Der Durchmesser d₁ ist etwas kleiner als der Durchmesser d₂. Infolge des Durchmesserunterschiedes zwischen d₂ und d₁ ergibt sich ein Ringraum 8 in der Nähe zu dem brennraumnahen Ende des Düsenkörpers 2. Der Ringraum 8 wird auch als Druckraum bezeichnet. Der Durchmesser d₂ der Düsennadel 5 entspricht im vorliegenden Beispiel dem Durchmesser d₃ an der Düsennadel 5. Der Durchmesser d₂ wird auch als Führungsdurchmesser bezeichnet. Der Durchmesser d₃ wird auch als Steuerdurchmesser bezeichnet. Im vorliegenden Ausführungsbeispiel ist der Außendurchmesser d₂ der Düsennadel 5 gleich dem Innendurchmesser d₃ der Ausnehmung 14 in dem brennraumfernen Ende der Düsennadel 5. Der Durchmesser d₃ kann aber auch kleiner als der Durchmesser d₂ sein.

In dem Führungsabschnitt der Düsennadel 5 mit dem Durchmesser d₂ ist mindestens eine Abflachung 9 ausgebildet. Die Abflachung 9 schafft eine Verbindung zwischen einem Düsenfederraum 10 und dem Druckraum 8. Der Düsenfederraum 10 ist von dem Düsenkörper 2 und dem Haltekörper 3 umgeben. In dem Haltekörper 3 ist ein Kraftstoffzulauf 11 ausgebildet, der in den Düsenfederraum 10 mündet. In dem Düsenfederraum 10 ist eine Düsenfeder 12 angeordnet. Die Düsenfeder 12 stützt sich an der brennraumfernen Stirnfläche der Düsennadel 5 ab. Im Zentrum der brennraumfernen Stirnfläche der Düsennadel 5 befindet sich eine zylinderförmige Ausnehmung 14, die einen Steuerraum 15 umgibt.

In dem Bereich der zylinderförmigen Ausnehmung 14 mit dem Durchmesser d₃ ist eine Hülse 16 an ihrer äußeren Mantelfläche geführt. Am brennraumfernen Ende der Hülse 16 ist ein Bund 17 ausgebildet, der ein Widerlager für die vorgespannte Düsenfeder 12 bildet. Außerdem ist an der brennraumfernen Stirnfläche der Hülse 16 eine Beißkante 18 ausgebildet, die sich in Anlage an dem Haltekörper 3 befindet.

Der Steuerraum 15 steht über eine Zulaufdrossel 19 mit dem Düsenfederraum 10 in Verbindung. Außerdem steht der Steuerraum 15 über den Innenraum der Hülse 16 mit einem Kraftstoffablauf 20 in Verbindung. In dem Kraftstoffablauf 20 befindet sich eine Ablaufdrossel 21. Der Kraftstoffablauf 20 ist durch ein Steuerventilglied 22 verschlossen. Wenn das Steuerventilglied 22 von seinem Sitz abhebt, wird der Kraftstoffablauf 20 mit einem (nicht dargestellten) Druckentlastungsraum verbunden.

Der in Fig. 1 dargestellte Common-Rail-Injektor funktioniert wie folgt: Über den Kraftstoffzulauf 11 gelangt mit Hochdruck beaufschlagter Kraftstoff aus dem Rail in den Düsenfederraum 10. Von dort gelangt der mit Hochdruck beaufschlagte Kraftstoff einerseits über die Zulaufdrossel 19 in den Steuerraum 15 und andererseits an der Abflachung 9 vorbei in den Druckraum 8. Die Durchmesserverhältnisse sind in bekannter Weise so gewählt, dass sich die Düsennadel 5 infolge des Hochdrucks in dem Steuerraum 15 mit ihrer Spitze 6 in Anlage an dem Düsennadelsitz befindet. Wenn das Steuerventilglied 22 öffnet, wird der Steuerraum 15 entlastet, und die Düsennadelspitze 6 hebt von ihrem Sitz ab. Dann wird so lange mit Hochdruck beaufschlagter Kraftstoff durch das Spritzloch 7 in den Brennraum der Brennkraftmaschine eingespritzt, bis das Steuerventilglied 22 wieder schließt. Das hat dann zur Folge, dass der Druck in dem Steuerraum 15 ansteigt und die Düsennadel 5 aufgrund der Vorspannkraft der Düsenfeder 12 mit ihrer Spitze 6 wieder gegen den zugehörigen Düsennadelsitz gedrückt wird.

Das in Fig. 2 dargestellte Ausführungsbeispiel entspricht weitgehend dem in Fig. 1 dargestellten Beispiel. Der Einfachheit halber werden zur Bezeichnung gleicher Teile dieselben Bezugszeichen verwendet. Außerdem wird, um Wiederholungen zu vermeiden, auf die vorstehende Beschreibung des ersten Ausführungsbeispiels verwiesen. Im Folgenden wird nur auf die Unterschiede zwischen den beiden Beispielen eingegangen.

Bei dem in Fig. 2 dargestellten Ausführungsbeispiel ist an dem brennraumfernen Ende der Hülse 16 ein Hilfssteuerraum 24 ausgebildet. Der Hilfssteuerraum 24 steht über eine Zulaufdrossel 25 mit dem Düsenfederraum 10 in Verbindung. Außerdem steht der Hilfssteuerraum 24 über eine Hilfsdrossel 26 mit dem Steuerraum 15 in Verbindung. Bei dem in Fig. 2 dargestellten Ausführungsbeispiel kann die Hülse 16 in der Schließbewegung der Düsennadel 5 von ihrem Sitz an dem Haltekörper 3 abheben. Das Abheben der Hülse 16 von ihrem Sitz wird durch die Hilfsdrossel 26 gewährleistet. Wenn das Steuerventilglied 22 schließt, füllt sich zunächst der Hilfssteuerraum 24 mit hochdruckbeaufschlagtem Kraftstoff, und dann erst der Steuerraum 15.

Das Steuerventilglied 22 ist nur beispielhaft dargestellt. Im Rahmen der vorliegenden Erfindung können genauso gut kraftausgeglichene Magnetventile oder doppelschaltende Piezo-Steller verwendet werden.

## Patentansprüche

1. Common-Rail-Injektor zur Einspritzung von Kraftstoff in einem Common-Rail-Einspritzsystem einer Brennkraftmaschine, der ein Injektorgehäuse (1) mit einem Kraftstoffzulauf (11) aufweist, der mit einem zentralen Kraftstoffhochdruckspeicher außerhalb des Injektorgehäuses (1) und mit einem Druckraum innerhalb des Injektorgehäuses (1) in Verbindung steht, aus dem mit Hochdruck beaufschlagter Kraftstoff in Abhängigkeit von der Stellung eines Steuerventils (22) eingespritzt wird, das dafür sorgt, dass eine in einer Längsbohrung (4) des Injektors axial gegen die Vorspannkraft einer Düsenfeder (12), die in einem Düsenfederraum (10) aufgenommen ist, hin- und herbewegbare Düsennadel (5) von einem Sitz abhebt, wenn der Druck in den Druckraum (8) größer als der Druck in einem Steuerraum (15) ist, der über eine Zulaufdrossel (25) mit dem Kraftstoffzulauf (11) und über einen Kraftstoffablauf (20) mit einem Entlastungsraum verbunden ist, wobei der Steuerraum (15) in das brennraumferne Ende der Düsennadel (5) integriert ist, **dadurch gekennzeichnet, dass** an dem brennraumfernen Ende der Hülse (16) ein Hilfssteuerraum (24) ausgebildet ist, der über die Zulaufdrossel (25) mit dem Düsenfederraum (10) und über eine Hilfsdrossel (26) mit dem Steuerraum (15) in Verbindung steht, und dass der Kraftstoffablauf (20) in den Hilfssteuerraum (24) mündet.

2. Common-Rail-Injektor nach Anspruch 1, **dadurch gekennzeichnet, dass** in dem brennraumfernen Ende der Düsennadel (5) eine im Wesentlichen zylinderförmige Ausnehmung (14) vorgesehen ist, in der ein äußerer Umfangsabschnitt einer Hülse (16) unter Dichtwirkung axial verschiebbar aufgenommen ist, deren brennraumferne Stirnfläche durch die Vorspannkraft der Düsenfeder (12) gegen das Injektorgehäuse (1) gedrückt wird, und deren Innenraum mit dem Kraftstoffablauf (20) in Verbindung steht.

3. Common-Rail-Injektor nach Anspruch 2, **dadurch gekennzeichnet, dass** an dem brennraumfernen Ende (16) der Hülse ein Bund (17) ausgebildet ist, der ein Widerlager für die Düsenfeder (12) bildet, die gegen das brennraumferne Ende der Düsennadel (5) vorgespannt ist.

4. Common-Rail-Injektor nach Anspruch 2 oder 3, **dadurch gekennzeichnet, dass** an der brennraumfernen Stirnfläche der Hülse (16), die sich in Anlage an dem Injektorgehäuse (1) befindet, eine Beißkante (18) ausgebildet ist.

5. Common-Rail-Injektor nach einem der vorhergehenden Ansprüche, **dadurch gekennzeichnet, dass** der Kraftstoffzulauf (11) über den Düsenfederraum (10) mit dem Druckraum (8) in Verbindung steht, und dass die Düsennadel (5) zwischen dem Düsenfederraum (10) und dem Druckraum (8) geführt ist.

6. Common-Rail-Injektor nach Anspruch 5, **dadurch gekennzeichnet, dass** an der Düsennadel (5) zwischen dem Düsenfederraum (10) und dem Druckraum (8) mindestens eine Abflachung (9) ausgebildet ist, an der vorbei Kraftstoff von dem Düsenfederraum (10) in den Druckraum (8) gelangen kann.

7. Common-Rail-Injektor nach einem der Ansprüche 2 bis 6, **dadurch gekennzeichnet, dass** die Zulaufdrossel (19; 25) in die Düsennadel (5) oder in die Hülse (16) integriert ist.

8. Common-Rail-Injektor nach einem der Ansprüche 2 bis 7, **dadurch gekennzeichnet, dass** der Düsennadelhub (H) durch den axialen Abstand zwischen der Düsennadel (5) und der Hülse (16) definiert ist.

## Claims

1. Common-rail injector for injecting fuel in a common-rail injection system of an internal combustion engine, which has an injector housing (1) with a fuel inflow (11) which is connected to a central fuel highpressure accumulator outside the injector housing (1) and to a pressure space inside the injector housing (1), from which pressure space fuel, which is subjected to high pressure, is injected as a function of the position of a control valve (22), which control valve (22) ensures that a nozzle needle (5), which can move to and fro in a longitudinal bore (4) of the injector in the axial direction counter to the prestressing force of a nozzle spring (12) which is accommodated in a nozzle spring space (10), lifts off from a seat if the pressure in the pressure space (8) is higher than the pressure in a control space (15) which is connected to the fuel inflow (11) via an inflow throttle (25), and to a relief space via a fuel outflow (20), wherein the control space (15) is integrated into the end of the nozzle needle (5) which is remote from the combustion chamber, **characterized in that** an auxiliary control space (24) is formed at the end of the sleeve (16) which is remote from the combustion chamber, said auxiliary control space (24) being connected to the nozzle spring space (10) via the inflow throttle (25), and to the control space (15) via an auxiliary throttle (26), and **in that** the fuel outflow (20) opens into the auxiliary control space (24).

2. Common-rail injector according to Claim 1, **characterized in that** an essentially cylindrical recess (14) is provided in the end of the nozzle needle (5) which is remote from the combustion chamber, in which recess (14) an external circumferential section of a sleeve (16) is accommodated so as to be displaceable in the axial direction with a sealing effect and whose end face which is remote from the combustion chamber is pressed against the injector housing (1) by the prestressing force of the nozzle spring (12), and whose internal space is connected to the fuel outflow (20).

3. Common-rail injector according to Claim 2, **characterized in that** a collar (17) is formed on the end (16) of the sleeve which is remote from the combustion chamber, which collar (17) forms an abutment for the nozzle spring (12) which is prestressed against the end of the nozzle needle (15) which is remote from the combustion chamber.

4. Common-rail injector according to Claim 2 or 3, **characterized in that** a biting edge (18) is formed on the end face of the sleeve (16) which is remote from the combustion chamber and which bears against the injector housing (1).

5. Common-rail injector according to one of the preceding claims, **characterized in that** the fuel inflow (11) is connected to the pressure space (8) via the nozzle spring space (10), and **in that** the nozzle needle (5) is guided between the nozzle spring space (10) and the pressure space (8).

6. Common-rail injector according to Claim 5, **characterized in that** at least one flattened portion (9) is formed on the nozzle needle (5) between the nozzle spring space (10) and the pressure space (8), past which flattened portion (9) fuel can flow from the nozzle spring space (10) into the pressure space (8).

7. Common-rail injector according to one of Claims 2 to 6, **characterized in that** the inflow throttle (19; 25) is integrated into the nozzle needle (5) or into the sleeve (16).

8. Common-rail injector according to one of Claims 2 to 7, **characterized in that** the nozzle needle stroke (H) is defined by the axial distance between the nozzle needle (5) and the sleeve (16).

## Revendications

1. Injecteur à rampe commune (Common-Rail) permettant d'injecter du carburant dans un système d'injection de type Common-Rail d'un moteur à combustion interne, qui présente un boîtier d'injecteur (1) avec une entrée de carburant (11), reliée à un accumulateur central de carburant sous haute pression à l'extérieur du boîtier d'injecteur (1) et à une chambre de pression à l'intérieur du boîtier d'injecteur (1), à partir duquel le carburant chargé sous haute pression est injecté en fonction de la position d'une soupape de commande (22) de telle sorte qu'une aiguille d'injection (5), mobile axialement en va-et-vient dans un alésage longitudinal (4) de l'injecteur sous l'action de la force de précontrainte d'un ressort d'injection (12) logé dans une chambre de ressort d'injection (10), se soulève d'un siège lorsque la pression dans la chambre de pression (8) est supérieure à la pression dans une chambre de commande (15) reliée à l'entrée de carburant (11) par un étranglement d'entrée (25) et à une chambre de décharge par une sortie de carburant (20), la chambre de commande (15) étant intégrée dans l'extrémité de l'aiguille d'injection (5) opposée à la chambre de combustion,
**caractérisé en ce que**
l'extrémité d'une douille (16) opposée à la chambre de combustion comporte une chambre auxiliaire de commande (24) reliée à la chambre de ressort d'injection (10) par l'étranglement d'entrée (25) et à la chambre de commande (15) par un étranglement auxiliaire (26), et la sortie du carburant (20) débouche dans la chambre de commande auxiliaire (24).

2. Injecteur à rampe commune selon la revendication 1,
**caractérisé en ce que**
l'extrémité de l'aiguille d'injection (5) opposée à la chambre de combustion comporte une cavité (14) essentiellement cylindrique dans laquelle une partie périphérique extérieure de la douille (16) est logée de manière étanche et peut être déplacée axialement, sa surface frontale opposée à la chambre de combustion étant poussée, sous la force de précontrainte du ressort d'injection (12), contre le boîtier d'injecteur (1) et sa chambre intérieure étant reliée à la sortie du carburant (20).

3. Injecteur à rampe commune selon la revendication 2,
**caractérisé en ce que**
l'extrémité de la douille (16) opposée à la chambre de combustion comporte une collerette (17) formant un palier de butée pour le ressort d'injection (12) qui est précontraint contre l'extrémité de l'aiguille d'injection (5) opposée à la chambre de combustion.

4. Injecteur à rampe commune selon la revendication 2 ou 3,
**caractérisé en ce que**
la surface frontale de la douille (16) opposée à la chambre de combustion, qui se trouve en appui contre le boîtier d'injecteur (1) comporte une arête coupante (18).

5. Injecteur à rampe commune selon l'une quelconque des revendications précédentes,
**caractérisé en ce que**
l'entrée de carburant (11) est reliée par la chambre du ressort d'injection (10) à la chambre de pression (8), et l'aiguille d'injection (5) est guidée entre la chambre du ressort d'injection (10) et la chambre de pression (8).

6. Injecteur à rampe commune selon la revendication 5,
**caractérisé en ce que**
l'aiguille d'injection (5) comporte entre la chambre du ressort d'injection (10) et la chambre de pression (8), au moins un méplat (9) permettant au carburant de passer de la chambre du ressort d'injection (10) dans la chambre de pression (8).

7. Injecteur à rampe commune selon l'une des revendications 2 à 6,
**caractérisé en ce que**
l'étranglement d'entrée (19 ; 25) est intégré dans l'aiguille d'injection (5) ou dans la douille (16).

8. Injecteur à rampe commune selon l'une des revendications 2 à 7,
**caractérisé en ce que**
la course de l'aiguille d'injection (H) est définie par la distance axiale entre l'aiguille d'injection (5) et la douille (16).
